# EUROPÄISCHE PATENTSCHRIFT

(11) **EP 0 273 225 B1**
(45) Veröffentlichungstag und Bekanntmachung des Hinweises auf die Patenterteilung: **21.08.1991**
(21) Anmeldenummer: 87117819.0
(22) Anmeldetag: 02.12.1987
(51) Int. Cl.: F02M 41/12, F02M 45/12

(54) **Kraftstoffeinspritzpumpe für Brennkraftmaschinen**
Fuel injection pump for internal-combustion engines
Pompe d'injection de combustible pour moteurs à combustion interne

(30) Priorität: 23.12.1986 DE 3644147
(43) Veröffentlichungstag der Anmeldung: 06.07.1988
(73) Patentinhaber: ROBERT BOSCH GMBH, 70442 Stuttgart (DE)
(72) Erfinder: Fehlmann, Wolfgang, D-7000 Stuttgart 80 (DE); Höfer, Gerald, D-8202 Bad Aibling (DE); Junger, Dieter, D-7000 Stuttgart 50 (DE); Stumpp, Gerhard, D-7000 Stuttgart 80 (DE)

(56) Entgegenhaltungen:
- EP-A- 0 166 995
- DE-A- 3 213 724
- DE-A- 3 510 221
- DE-A- 3 516 455
- DE-A- 3 524 387
- FR-A- 2 151 412
- FR-A- 2 568 944
- US-A- 4 220 128

## Beschreibung

Die Erfindung geht von einer Kraftstoffeinspritzpumpe nach der Gattung des Hauptanspruchs aus. Bei einer durch die DE-OS 32 13 724 bekannten Kraftstoffeinspritzpumpe dieser Art weist der Pumpenkolben als Entlastungskanal eine vom Pumpenarbeitsraum ausgehende axiale Sackbohrung auf, von der ein Querkanal abzweigt zu zwei ersten Austrittsöffnungen und ferner ein Radialkanal zu einer zweiten Austrittsöffnung abzweigt. Diese Austrittsöffnung ist gegenüber den ersten Austrittsöffnungen zur Pumpenantriebsseite hin versetzt angeordnet und arbeitet mit einer im Ringschieber angeordneten Radialbohrung zusammen, über die die Verbindung zum Entlastungsraum herstellbar ist. Bei der bekannten Kraftstoffeinspritzpumpe ist die Radialbohrung dabei so angeordnet, daß die zweite Austrittsöffnung bei einer Ringschieberstellung entsprechend dem Niederlastbetriebsbereich beim Pumpenkolbenförderhub in Verbindung ist, während im Vollastbereich die zweite Austrittsöffnung nicht mit der Radialbohrung in Verbindung kommt. Diese Einrichtung dient dazu, im Niedriglastbereich nur einen Teil der Förderhübe des Pumpenkolbens wirksam werden zu lassen und dementsprechend sind am Ringschieber ringsum verteilt mehrere Radialbohrungen vorgesehen, so daß z.B. nur jeder zweite Pumpenkolbenförderhub zum Druckaufbau im Pumpenarbeitsraum und damit zur Einspritzung von Kraftstoff führt. Dementsprechend dient nur die Hälfte der Zylinder der Brennkraftmaschine zu deren Antrieb. Diese Maßnahme hat den Zweck, den Kraftstoffverbrauch im Teillastbereich zu senken.

Es ist auch durch die DE-OS 32 18 275 eine Kraftstoffeinspritzpumpe bekannt, bei der statt der bei obiger bekannter Kraftstoffeinspritzpumpe vorgesehenen Radialbohrungen im Ringschieber von der Stirnfläche des Ringschiebers ausgehende diametral verlaufende Nuten vorgesehen sind, die nunmehr mit nur einer einzigen Austrittsöffnung des Entlastungskanals zusammenarbeiten. Der Ringschieber ist dabei nicht nur in Abhängigkeit von der Verstellung eines Kraftstoffeinspritzmengenreglers axial auf dem Pumpenkolben verschiebbar, sondern auch noch durch eine Verdreheinrichtung verdrehbar. Durch ein Verdrehen kann erreicht werden, daß während des Förderhubs des Pumpenkolbens die Austrittsöffnung im Wechsel bei jedem oder bei jedem zweiten Förderhub des Pumpenkolbens mit einer der diametral verlaufenden Nuten in Verbindung kommt, je nach Zahl der vorgesehenen Nuten. So kann entweder die Zahl der Einspritzungen z.B. auf die Hälfte reduziert werden, ähnlich wie es durch den obengenannten Stand der Technik bekannt ist oder es kann die Druckförderung der Kraftstoffeinspritzpumpe ganz unterbunden werden. Darüber hinaus ist es möglich, durch Reduzierung der Breite der Nuten ein gedrosseltes Abströmen oder "Lecken" von Kraftstoff während des jeweiligen Förderhubs zu erreichen, was im Sinne einer Minderung der Kraftstoffeinspritzrate im niedrigen Drehzahlbereich dienen soll. Dies bewirkt, daß die Brennkraftmaschine z.B. im Leerlauf mit reduziertem Verbrennungsgeräusch betrieben werden kann.

Bei dieser bekannten Kraftstoffeinspritzpumpe ergeben sich jedoch Probleme bezüglich der Steuerung der über die Drosselquerschnitte abströmenden Kraftstoffmenge. Insbesondere bestehen Probleme, die Kraftstoffmenge vom Übergang aus dem Leerlaufbereich in den Teillastbereich kontinuierlich zu erhöhen, damit kein Lastsprung bei Lastaufnahme auftritt. Insbesondere ist die Abströmung der Kraftstoffmenge bei der bekannten Einrichtung abhängig von der Drehzahl, d.h. sie nimmt mit zunehmender Drehzahl ab, da hier die Drosselwirkung zusammen mit dem verringerten Zeitquerschnitt zunimmt. Weiterhin ergeben sich Probleme, wenn der Kraftstoffeinspritzpumpe eine Spritzbeginnverstelleinrichtung zugeordnet wird, die regelmäßig darin besteht, daß die ersten Austrittsöffnung gegenüber der Antriebswellendrehstellung der Kraftstoffeinspritzpumpe verstellt wird.

### Vorteile der Erfindung

Die erfindungsgemäße Kraftstoffeinspritzpumpe mit den kennzeichnenden Merkmalen des Hauptanspruchs hat demgegenüber den Vorteil, daß mit Veränderung der Hubstellung des Ringschiebers bei einer dem Leerlauf oder niedrigen Teillastbereich entsprechenden Drehstellung des Ringschiebers der Hub verändert wird, ab dem nach Hubbeginn des Pumpenkolbens die zweite Austrittsöffnung in Verbindung mit der Steueröffnung kommt. Über diesem Hub wird der Kraftstoff ohne "Lecken" gefördert. Damit kann bei Lastaufnahme der Anteil des ohne "Lecken" durch die zweite Austrittsöffnung fördernden Förderhubs des Pumpenkolbens kontinuierlich vergrößert werden. Damit ist eine ruckfreie Lastaufnahme im Leerlaufbereich ermöglicht.

Durch die in den Unteransprüchen aufgeführten Maßnahmen sind vorteilhafte Weiterbildungen und Verbesserungen der im Hauptanspruch angebenen Kraftstoffeinspritzpumpe möglich. Durch die Ausgestaltung des Anspruchs 2 wird erreicht, daß in einfacher Weise beim Übergang zwischen Leerlaufbetrieb und Teillastbetrieb ein "Lecken" von Kraftstoff über die zweite Austrittsöffnung beim Förderhub des Pumpenkolbens abgeschaltet werden kann. Durch die Ausgestaltung mit den Längskanälen wird dabei der freie Querschnitt an der Steuerstelle kontinuierlich verringert, so daß auch hier in sprungfreies Übergangsverhalten zwischen Leerlauf und Teillastbetrieb möglich ist. Die Ausgestaltungen nach Anspruch 2 und 3 sind vorteilhafte Alternativlösungen zur Anbringung der Längskanäle im Zusammenwirken mit der Steueröffnung. In vorteilhafte Weise ergibt sich gemäß Anspruch 7 ein kontinuierliches automatisches Abschalten der Leiselaufeinrichtung bzw. des "Leckens" durch die zweite Austrittsöffnung bei Lastaufnahme bzw. bei Vergrößerung der Eingabe des gewünschten Drehmoments durch eine Bedienungsperson der mit der erfindungsgemäßen Kraftstoffeinspritzpumpe ausgerüsteten und für den Antrieb eines Kraftfahrzeuges vorgesehenen Brennkraftmaschine. Die Kraftstoffeinspritzpumpe ist dabei mit einem konventionellen, mit einer Regelfeder arbeitenden Kraftstoffeinspritzmengenregler gemäß Anspruch 7 ausgestattet.

In vorteilhafter Weiterbildung wird für die Verstellung des Ringschiebers sowohl in Hubrichtung als auch in Drehrichtung eine Drehmagneteinrichtung verwendet, die von der elektrischen Steuereinrichtung angesteuert wird. Dabei kann in besonders vorteilhafter Weise mit einem einzigen Stellelement gemäß Anspruch 12 sowohl die Kraftstoffeinspritzmenge im Teillast- bis Vollastbereich exakt eingestellt werden, ein Betrieb mit der erfindungsgemäßen Leiselaufeinrichtung im Leerlaufbereich oder niedrigen Teillastbereich ermöglicht werden und schließlich eine Abschaltung der Leiselaufeinrichtung bei Lastaufnahme erzielt werden. Dabei ergibt sich insbesondere gemäß Anspruch 13 der Vorteil, daß im Leerlaufbetrieb bei Niedrigstlast durch den Leckvorgang über die zweite Austrittsöffnung bei Einspritzbeginn eine niedrige Einspritzrate erfolgt, die dann, sobald die Steueröffnung aus der Überdeckung mit einem der Längskanäle kommt, in eine höhere Förderrate übergeht. Bei Lastaufnahme liegt der Anteil der höheren Förderrate dann jeweils am Ende des Förderhubs, so daß eine Einspritzcharakteristik erhalten wird, bei welcher zunächst mit geringer Einspritzrate und dann mit höherer Einspritzrate der Kraftstoff den Einspritzstellen zugeführt wird. Dies begünstigt den Verbrennungsablauf und verringert die Geräuschentwicklung. Aufgrund dieses Einspritzverhaltens wird während des Zündverzugs die vorgelagerte Kraftstoffeinspritzmenge noch weiter verringert.

### Zeichnung

Zwei Ausführungsbeispiele der Erfindung sind in der Zeichnung dargestellt und werden in der nachfolgenden Beschreibung näher erläutert. Es zeigen Figur 1 ein erstes Ausführungsbeispiel anhand einer im Längsschnitt dargestellten, vereinfacht wiedergegebenen Kraftstoffeinspritzpumpe, Figur 2 einen Schnitt durch den Pumpenkolben des Ausführungsbeispiels gemäß Figur 1 mit Wiedergabe der erfindungsgemäßen Ausgestaltung von Pumpenkolben und Ringschieber, Figur 3 eine äquivalente Ausgestaltung zum Ausführungsbeispiel nach Figur 2, Figur 4 den Drehantrieb des Ringschiebers anhand eines Schnitts durch die Kraftstoffeinspritzpumpe senkrecht zur Pumpenkolbenachse, Figur 5 eine Abwinkelung der Mantelfläche des Pumpenkolbens im Bereich seines steuerwirksamen Teils mit zugehörigen Steueröffnungen des auf diesem Teil verschiebbaren Ringschiebers gemäß Figur 2, Figur 6 den Auftrag der zur Einspritzung kommenden Kraftstoffmenge über den Hub des Pumpenkolbens bei verschiedenen Laststellungen des Ringschiebers, Figur 7 ein zweites Ausführungsbeispiel der Erfindung in Abänderung zum Ausführungsbeispiel nach Figur 1 als Teilquerschnitt durch eine Kraftstoffeinspritzpumpe, Figur 8 eine Darstellung der Ringschieberbewegung bzw. der Position des diesen betätigten Stellorgans in verschiedenen Betriebsbereichen zum Ausführungsbeispiel nach Figur 7, Figur 9 ein Verstelldiagramm des Verstellorgans vom Ausführungsbeispiel nach Figur 7 und Figur 10 ein Diagramm der zur Einspritzung kommenden Kraftstoffmenge über den Hub des Pumpenkolbens bei verschiedenen Abschaltgraden der Leiselaufeinrichtung.

### Beschreibung der Ausführungsbeispiele

In einem Gehäuse 1 einer in Figur 1 wiedergegebenen Kraftstoffeinspritzpumpe ist eine Buchse 2 angeordnet, in deren einen Pumpenzylinder bildender Innenbohrung 3 ein Pumpenkolben 4 durch einen Nockenantrieb 5 angetrieben wird und eine hin- und hergehende und zugleich rotierende Bewegung ausfuhrt. Der Pumpenkolben schließt auf seiner einen Stirnseite einen Pumpenarbeitsraum 6 ein und ragt zum Teil aus der Innenbohrung 3 heraus in einen einen Entlastungsraum bildenden Pumpensaugraum 7, der im Gehäuse 1 eingeschlossen ist.

Der Pumpenarbeitsraum 6 wird über in der Mantelfläche des Pumpenkolbens angeordnete Längsnuten 8 und eine radial durch die Buchse 2 hindurchtretende und im Gehäuse 1 verlaufende Saugbohrung 9, die vom Pumpensaugraum 7 ausgeht, mit Kraftstoff versorgt, solange der Pumpenkolben seinen Saughub bzw. seine untere Totpunktlage einnimmt. Der Pumpensaugraum wird über eine Förderpumpe 11 aus einem hier nicht gezeigten Kraftstoffbehälter mit Kraftstoff versorgt. Durch ein nicht gezeigtes Drucksteuerventil wird dabei der Druck üblicherweise im Saugraum drehzahlabhängig gesteuert, um somit z.B. hydraulisch über einen drehzahlabhängig gesteuerten Druck eine drehzahlabhängige Spritzverstellung vornehmen zu können. Dabei wird in bekannter Weise der Hubbeginn des Pumpenkolbens mit steigender Drehzahl auf Früh verstellt.

Vom Pumpenarbeitsraum 6 führt im Pumpenkolben ein Längskanal 14 ab, der als Sackbohrung ausgebildet und als Entlastungskanal zu bezeichnen ist. Von diesem zweigt eine Querbohrung 15 ab, die zu ersten Austrittsöffnungen 16 am Umfang des Pumpenkolbens 4 führt, in einen Bereich, in dem dieser in den Saugraum 7 ragt. Die Austrittsöffnungen 16 liegen sich dabei vorzugsweise diametral gegenüber, was zu einer ausgeglichenen hydraulischen Belastung des Pumpenkolbens führt. In diesem Bereich ist auf dem Pumpenkolben ein Mengenverstellorgan in Form eines Ringschiebers 18 angeordnet, der dicht auf dem Pumpenkolben verdreh- und verschiebbar ist und mit seiner oberen Stirnseite eine erste Steuerkante 19 bildet, durch die die ersten Aus- trittsöffnungen 16 gesteuert werden.

Vom Entlastungskanal 14, der vorzugsweise koaxial zum Pumpenkolbenachse verläuft, zweigt ferner eine Radialbohrung 20 ab, die zu einer Verteileröffnung 21 am Pumpenkolbenumfang führt. Im Arbeitsbereich dieser Verteileröffnung zweigen in einer radialen Ebene von der Innenbohrung 3 Förderleitungen 22 ab, die entsprechend der Zahl der mit Kraftstoff zu versorgenden Zylinder der zugehörigen Brennkraftmaschine am Umfang der Innenbohrung 3 verteilt angeordnet sind. Die Förderleitungen führen über je ein Ventil 23, das als Rückschlagventil oder als Druckentlastungsventil in bekannter Weise ausgestaltet ist, zu den nicht gezeigten Kraftstoffeinspritzstellen. Zu diesen wird, sobald bei Beginn des Förderhubs des Pumpenkolbens nach einer entsprechenden Verdrehung desselben die Saugbohrung 9 durch die Mantelfläche des Pumpenkolbens verschlossen ist, der im Pumpenarbeitsraum 6 befindliche Kraftstoff über den Entlastungskanal 14, die Radialbohrung 20 und die Verteilernut 21 gefördert. Diese Förderung wird dann unterbrochen, wenn im Laufe des Pumpenkolbenhubs die ersten Austrittsöffnungen 16 durch die Steuerkante 19 geöffnet werden und in Verbindung mit dem Saugraum 7 kommen. Ab diesem Punkt wird der vom Pumpenkolben verdrängte restliche Kraftstoff nur noch in den Saugraum gefördert. Je höher der Ringschieber 18 zum Pumpenarbeitsraum hin verstellt ist, desto größer ist die vom Pumpenkolben geförderte Kraftstoffeinspritzmenge.

Der für Verstellung des Ringschiebers vorgesehene Kraftstoffeinspritzmengenregler 25 weist einen Spannhebel 26 auf, der um eine Achse 27 schwenkbar, einarmig ausgebildet ist und an seinem Hebelarmende mit seiner Regelfederanordnung 28 gekoppelt ist. Diese besteht aus einer Leerlauffeder 29, die zwischen dem Kopf eines Kupplungsgeliedes 30 und dem Spannhebel angeordnet ist, wobei das Kupplungsglied 30 durch eine Öffnung im Spannhebel durchgesteckt ist und am anderen vom Kopf abgewandten Ende mit einer Hauptregelfeder 31 verbunden ist. Diese ist wiederum an ihrem anderen Ende an einem Schwenkarm 33 eingehängt, der über eine durch das Pumpengehäuse durchgeführte Welle 34 mit einem Verstellhebel 35 verstellbar ist. Der Verstellhebel ist dabei zwischen einem einstellbaren Vollastanschlag 36 und einem einstellbaren Leerlaufanschlag 37 willkürlich von einer Bedienungsperson betätigbar. Z.B. wird der Verstellhebel 35 mit dem Gaspedal verbunden, das der Fahrer des Kraftfahrzeuges, mit dem die Brennkraftmaschine und die Einspritzpumpe ausgerüstet ist, entsprechend seinem Drehmomentwunsch betätigt. Statt der hier gezeigten einfachen Schraubenfeder als Hauptregelfeder können natürlich auch andere Regelfederanordnungen verwendet werden, die mehrstufig und/oder vorgespannt ausgeführt sind.

Um die Achse 27 ist ferner ein Starthebel 39 schwenkbar, der zweiarmig ausgeführt ist und mit einem Arm über einen Kugelkopf 40 in einer Radialebene zum Ringschieber verlaufenden Quernut 41 eingreifend mit dem Ringschieber gekoppelt ist. Der andere Arm des Starthebels weist eine Blattfeder 49 auf, die sich als Startfeder gegen die Spannhebel 26 spreizend an diesem abstützt. Auf eben diesen Hebelarm des Starthebels 39 wirkt das Stellglied 42 eines Drehzahlgebers in Form einer Fliehkraftstellanordnung 43 bekannter Bauart. Diese wird synchron zur Antriebswelle 44 der Kraftstoffeinspritzpumpe über ein Zahnradgetriebe 45 angetrieben. Mit zunehmender Drehzahl werden also das Stellglied 42 zusammen mit dem Starthebel 39 und dem Ringschieber 18 entgegen der Kraft der Startfeder 42 verschoben, bis der Starthebel am Spannhebel 26 zur Anlage kommt. Im Laufe dieser Bewegung wird der Ringschieber von einer höchsten, pumpenarbeitsraumnächsten Stellung entsprechend einer Startmengeneinstellung zur Pumpenkolbenantriebsseite hin verstellt und dabei die Startübermenge abgeregelt. Kommt der Starthebel zur Anlage an den Spannhebel, so werden beide Hebel entgegen der Kraft der Leerlauffeder 29 verschwenkbar bis dann anschließend an den Leerlaufbereich die Hauptregelfeder 31 zur Wirkung kommt. Je nach Ausgestaltung dieser Feder als All-Drehzahlreglerfeder oder als Leerlaufenddrehzahlreglerfeder wird der Spannhebel bei Erreichen der eingestellten Drehzahl weiter bewegt und der Ringschieber 18 zur Reduzierung der Einspritzmenge verschoben. Je nach Stellung des Verstellhebels 35 wird also bei einer bestimmten Drehzahl eine größere oder geringere Kraftstoffeinspritzmenge eingespritzt.

Zur Einstellung ist die Achse 27 auf einem Einstellhebel 46 gelagert, der um eine gehäusefeste Achse 47 schwenkbar ist und durch eine Feder in Anlage an einem einstellbaren Anschlag 48 gehalten wird.

Soweit bisher beschrieben entspricht die Kraftstoffeinspritzpumpe einer bekannten Ausgestaltung. In Figur 2 ist nun die erfindungsgemäße Weiterbildung dargestellt, die aus folgendem besteht: Der Längskanal 14 im Pumpenkolben bzw. der Entlastungskanal 14 ist gemäß Figur 2 über den Abgang der Querbohrung 15 hinaus zur Pumpenkolbenantriebsseite verlängert und weist dort einen Radialkanal 50 auf, in dem eine Drossel 51 angeordnet ist. Mit der Austrittsöffnung des Radialkanals 50 wird am Umfang des Pumpenkolbens eine zweite Austrittsöffnung 52 definiert. Zwischen dieser und den ersten Austrittsöffnungen 16, die in einer zur Pumpenkolbenachse radialen Ebene liegen sind isoliert Längsnuten 55 angeordnet, die zusammen mit der Mantelfläche der Innenbohrung 53 des auf dem Mantel des Pumpenkolbens gleitenden Ringschiebers 18 Längskanäle bilden. Die Längsnuten 55 können auch als Längsschlitze ausgeführt werden und ersetzen dabei zugleich auch die Drossel 51. Am Ringschieber ist ferner eine Ringnut 54 angeordnet, die von der Mantelfläche der Innenbohrung ausgeht. Schließlich ist zwischen Steuerkante 19 des Ringschiebers und der Ringnut 54 im Ringschieber ein Kanal 57 vorgesehen, der radial verlaufend die innere Bohrung 53 mit dem Außenumfang des Ringschiebers verbindet. Am Übergang zur Innenbohrung 53 ist der Kanal 57 als Steueröffnung 58 ausgebildet, die z.B. gemäß Figur 5 die Form eines sich in Achsrichtung erstreckenden Langloches aufweisen kann. Die Austrittsöffnungen 16 haben im ausgeführten Beispiel, wie das ebenfalls der Figur 5 entnehmbar ist, zunächst den kreisrunden Querschnitt der Querbohrungsaustrittsfläche und daran angesetzt eine rechteckförmige Ausnehmung 60 mit zur Steuerkante 19 weisenden, zu dieser parallelen Begrenzungskante. Diese Ausbildung dient in bekannter Weise zur schnellen Aufsteuerung von Entlastungsquerschnitten. Die Längskanäle 55 sind so angeordnet, daß sie während des gesamten Pumpenkolbenhubes in Verbindung mit der Ringnut 54 bleiben. Ebenso ist die Steueröffnung 58 so angeordnet, daß die Radialebene, in der die Steueröffnung mündet, ebenfalls über den gesamten Pumpenkolbenhub in Überdeckung mit dem der Ringnut 54 abgewandten Enden der Längskanäle 55 bleibt. Weiterhin ist die Bemessung des axialen Abstandes h1 zwischen zweiter Austrittsöffnung und erster Austrittsöffnung so, daß sie kleiner ist als der axiale Abstand h2 zwischen erster Steuerkante 19 und der pumpenantriebsseitigen Begrenzungskante 61 der Ringnut 54. Aus der Differenz zwischen diesen axialen Abständen ergibt sich eine nutzbare Leckstrecke hl, die zugleich der Differenz des möglichen Nutzhubs hn minus Vorspannhub sx ist. Diese Maße spielen im Zusammenhang mit der Arbeitsweise der Kraftstoffeinspritzpumpe in Leiselaufbetrieb eine Rolle, die im folgenden noch erläutert wird.

Der Ringschieber weist ferner noch in seiner äußeren Mantelfläche eine sich in Axialrichtung erstreckende Längsnut 62 auf mit in Umfangsrichtung weisenden Führungsflächen 63. In die Längsnut 62 greift ein Gleitteil 65 ein, der von den Begrenzungsflächen bzw. Führungsflächen 63 der Längsnut 62 gefaßt ist. Der Gleitteil ist in Umfangsrichtung zum Ringschieber 18 durch einen Verstellhebel 66 schwenkbar. Der Verstellhebel ist dabei gemäß Figur 4 Teil eines um eine Achse 67 schwenkbaren Winkelhebels 68, an dessen anderem Hebelarm 69 ein Stellfinger 70 eingreift, der exzentrisch auf der Stirnseite 71 einer dicht durch das Gehäuse aus dem Pumpensaugraum 7 nach außen geführten Welle 73 sitzt. Am nach außen ragenden Ende der Welle ist auf dieser ein Stellhebel 74 drehbar gelagert und über eine vorgespannte Mitnahmefeder 75 in Form einer Schraubenfeder und ein Mitnahmeteil 76, das am Ende der Welle 73 drehfest mit dieser verbunden ist, verdrehbar. Das Mitnahmeteil hat einen Arm 72, an den der Stellhebel 74 unter Einwirkung der Mitnahmefeder 75 gehalten wird und so mit der Welle 73 gekoppelt ist. Die Verdrehung erfolgt mit Hilfe eines mit der Welle 73 verbundenen Begrenzungsanschlags 77 nur innerhalb eines bestimmten Winkelbereiches, so daß bei Betätigung des Stellhebels 74 über diesen Winkelbereich hinaus dieser nur unter Verspannung der Mitnahmefeder vom Arm 72 abhebt und weitergedreht wird, ohne daß die Welle 73 bewegt wird.

Durch diese oben beschriebene Verdreheinrichtung beginnend mit dem Gleitteil 65 bis zum Stellhebel 74 läßt sich der Ringschieber 18 verdrehen, ohne daß die erste Steuerkante 19 ihre Hubstellung verändert, dies insbesondere dadurch, daß die Quernut 41 parallel zur ersten Steuerkante 19 verläuft. Gleichermaßen wird bei einer Hubverstellung des Ringschiebers 18 durch den Kugelkopf 40 die Drehstellung des Ringschiebers nicht verändert, da die Nut 62 sich in Achsrichtung erstreckt.

Die Kraftstoffeinspritzpumpe in ihrer besondere Ausgestaltung zum Erzielen eines leisen Laufes arbeitet folgendermaßen:

Wenn nach abgeschlossenem Startvorgang die Brennkraftmaschine sich im Leerlaufbetrieb befindet, so wird die Kraftstoffmengenregelung mittels der Leerlauffeder 29 gesteuert. Auch grundsätzlich fuhrt der Pumpenkolben nach jedem vorausgegangenen Saughub, bei dem in bekannter Weise der Pumpenarbeitsraum mit Kraftstoff gefüllt wird, mit beginnendem Förderhub einen Hub der Größe sv durch, bis die zweite Austrittsöffnung 52 in Verbindung mit der Ringnut 54 kommt. Die ersten Austrittsöffnungen sind dabei gemäß der Bemessung h1, h2 durch die Mantelfläche der Innenbohrung 53 des Ringschiebers verschlossen. Während dieses Hubes sv wird die vom Pumpenkolben geförderte Kraftstoffmenge zur Erzeugung des Einspritzdruckes im Pumpenarbeitsraum verwendet. Dieser Hub wird auch Entlastungshub benannt und beansprucht für sich einen relativ großen Teil des Gesamthubes des Pumpenkolbens, wie aus Figur 6 entnehmbar ist. Ab dem Hub sv könnte also eine Einspritzung erfolgen, da die Verteilernut 21 in Verbindung mit einer der Druckleitungen 22 ist und ein Druck erreicht ist, der den Öffnungsdruck des Einspritzventils entspricht. Ist nun aber die zweite Austrittsöffnung in Verbindung mit der Ringnut 54, so kann Kraftstoff über eine der Längskanäle 55 und die Steueröffnung 58 über den Kanal 57 zum Saugraum 7 abströmen. Die Abströmrate wird dabei durch die Drossel 51 bestimmt, die auch durch einen reduzierten Querschnitt an irgendeiner Stelle in der Verbindung zwischen Pumpenarbeitsraum ab Abzweigung der Radialbohrung 20 und Entlastungsraum ausgebildet sein kann. Aus Gründen eines niedrigen schädlichen Raumes ist aber die Lage der beschriebenen Drossel 51 vorteilhaft. Das Abströmen geschieht nur dann, wenn der Ringschieber in einer Drehstellung ist, der eine Überdeckung einer der Längskanäle 55 mit der Steueröffnung 58 zuläßt. Die Längskanäle 55 sind entsprechend der Zahl der pro Umdrehung des Pumpenkolbens erfolgenden Förderhübe an seinem Umfang verteilt angeordnet, so daß pro Pumpenkolbenförderhub die Möglichkeit besteht, eine Verbindung zwischen Ringnut 54 und Saugraum 7 herzustellen. Über diese Verbindung leckt also im Bypaß zur Kraftstofförderung zu der jeweiligen Kraftstoffeinspritzdüse Kraftstoff in den Saugraum 7 ab, so daß die Förderrate zur Einspritzdüse erheblich abgesenkt ist. Der wirksame Förderhub ist dabei durch die Stellung des Ringschiebers 18 bestimmt und beendet, wenn die ersten Austrittsöffnungen über die erste Steuerkante 19 geöffnet werden. Durch die dabei erfolgende Entlastung sinkt der Druck im Pumpenkolbenarbeitsraum 6 unter den Öffnungsdruck der Einspritzventile ab und es strömt der restliche geförderte Kraftstoff bei sich immer mehr öffnender Austrittsfläche der Austrittsöffnungen 16 in den Saugraum 7 zurück. In Figur 5 ist zu dieser Arbeitsweise die Abwicklung der Mantelfläche eines Teils der Innenbohrung 53 des Ringschiebers dargestellt, überlagert mit der Mantelfläche und der dort enthaltenen Steueröffnungen des Pumpenkolbens im Bereich des Ringschiebers. Man erkennt eine erste Stellung, bei der die zweite Austrittsöffnung 52 gerade die untere Begrenzungskante 61 des Ringschiebers 54 berührt. Der dazu gehörige Längskanal 55 ist in voller Überdeckung mit der Ringnut und die Steueröffnung 58 ist an ihrem linken Ende in Überdeckung mit dem Längskanal bzw. mit der Längsnut 55. Die ersten Austrittsöffnungen sind voll durch die Mantelfläche des Ringschiebers verschlossen und haben die erste Steuerkante 19 noch nicht erreicht. In der zweiten Stellung ist nun der Pumpenkolben weiter angehoben und hat sich dabei in Drehrichtung weiter bewegt, in der Figur 5 in Richtung zum rechten Blattrand. Die zweite Austrittöffnung 52ʹ in dieser Stellung ist in Überdeckung mit der Ringnut 54, die Längsnut 55ʹist immer noch in Überdeckung mit der Ringnut und mit der Steueröffnung 58. Die erste Austrittsöffnung in der Position 16ʹ ist weiterhin noch überdeckt. Es fließt ein Leckstrom zum Saugraum 7 ab, die Einspritzrate ist um diesen leckstrom reduziert. Ab der dritten Stellung ist 16ʺ wird diese jedoch durch die erste Steuerkante geöffnet, obwohl weiterhin die Längsnut 55ʹ in Verbindung mit der Steueröffnung 58 und die zweite Austrittsöffnung 52ʺ mit der Ringnut 54 in Verbindung sind. Ab diesem Punkt wird die Einspritzung beendet.

Sollte die hier eingespritzte Kraftstoffmenge für die Versorgung der Brennkraftmaschine nicht ausreichen, so wird über den Fliehkraftgeber 43 und die Leerlauffeder 29 der Schieber zur Pumpenarbeitsraumseite hin verschoben, so daß bei gleicher Pumpenkolbensteuerung entsprechend der in Figur 5 eingezeichnten Kolbenerhebungskurve 79 die zweite Austrittsöffnung 52 erst zu einem späteren Punkt in Verbindung mit der Ringnut 54 kommt. Entsprechend länger erfolgt eine Kraftstofförderung nach einem Kraftstoffvorspannhub und anschließend die Förderung im reduzierten Maße wie in Figur 6 dargestellt. Dort ist die Kraftstoffeinspritzmenge bzw.-Rate über den Hub des Ringschiebers dargestellt. Das linke große Rechteck bis zum Punkt sv ist die vom Pumpenkolben geförderte Menge, die notwendig ist, den Kraftstoff im Arbeitsraum auf den Einspritzdruck vorzuspannen. Für den oben beschriebenen ersten Fall folgt daran unter Einwirkung des Leckens ein Hub hl mit verminderter Kraftstoffeinspritzrate bis zum Nutzhub hn, der zugleich dem Hub bei Vollast VL entspricht. Dies ist zugleich Hubende bei Leerlaufbetrieb mit eingeschalteter Leiselaufeinrichtung LV. Wird dagegen der Ringschieber aus dieser niedrigen Laststellung in eine höhere Laststellung gebracht, wie soeben beschrieben, so vergrößert sich der Hub sx, bei dem der Pumpenkolben mit voller Förderrate arbeitet, von sv bis zur Linie 2 bzw. sxʹ. Die Förderung mit reduzierter Menge erstreckt sich dann bis hnʹ. Aus der Differenz der beiden Förderraten ergibt sich insgesamt eine Mehrmenge an eingespritzem Kraftstoff. Bei weiterer Lastaufnahme bzw. bei weiterer Belastung der Brennkraftmaschine wird der Ringschieber weiterhin zum Pumpenarbeitsraum hin verschoben, so daß erst z. B. an der Linie 5 bzw. ab dem hub sxʺ ein Lecken erzielt werden kann. Entsprechend wird der Förderhub bei hnʺ, dem Pumpenkolbenförerhub für die Startmehrmenge, beendet. Man sieht daraus, daß auf diese Weise ein Lastaufnahme mit voller Einspritzrate bis zur Höhe des Nutzhubes hn möglich ist. Je nachdem wie dieser Nutzhub hn konstruktiv eingestellt wird, kann dabei aus einem Betrieb, bei dem ein Lecken von Kraftstoff erfolgt die Einspritzmenge bis zu Mengen erhöht werden, die z.B. der Vollasteinspritzmenge entsprechen.

In Figur 5 wurde mit 79 die Kolbenerhebungskurve wiedergegeben zum Spritzzeiteinstellungspunkt 0°. Wird jedoch bei zunehmender Drehzahl der Spritzbeginn auf frühere Winkel verlegt, bis zu 12° Nockenwinkel nach links in Figur 5, so kann man sich die Öffnungsquerschnitte 55, 52 und 16 nach links verschoben vorstellen bei stehenbleibendem Steuerquerschnitt 58. Die Abschalteinrichtung hat dabei den Vorteil, daß sie zum Abschalten in die entgegengesetzte Richtung verdreht werden kann als diese Frühverlegung des Aufsteuervorganges. Geht man davon aus, daß für einen Leiselauf eine Leckdauer von ca. 10° Nockenwinkel benötigt wird, so reduziert sich die Abschaltverdrehung auf diesen Winkel plus der notwendigen Überdeckung um einen dichten Verschluß zwischen Steueröffnung und Längsnut zu erhalten. Die Abschaltbewegung kann also sehr klein gehalten werden, so daß die ganze Einrichtung auch bei einer Kraftstoffeinspritzpumpe verwendet werden kann, die mehr als vier Zylinder pro Pumpenkolbendrehung mit Kraftstoff versorgt.

Um von der in Figur 5 gezeigten Betriebsstellung 58 in die Abschaltstellung 58ʹ zu gelangen, wird der Stellhebel 74 entsprechend verstellt. Dieser ist mit dem Verstellhebel 35 gekoppelt und von diesem so bewegt, daß er bei Lastaufnahme bzw. beim Übergang vom Leerlaufbetrieb in den Teillastbetrieb die Steueröffnung 58ʹ in die Abschaltstellung bringt. Damit ergibt sich eine automatische Abschaltung mit Lastaufnahme verbunden mit einem weichen Übergang der Kraftstoffmengendosierung ohne Lastsprung.

Zur Reduzierung der Leckstrecke kann statt der vorstehend beschriebenen Art der Kraftstoffmengenerhöhung auch ein Verdrehen des Ringschiebers mit der Lastaufnahme durchgeführt werden, wobei sich im Prinzip dieselbe Kraftstoffmengensteuerung ergibt, wie sie in Figur 6 für die Lastaufnahme durch Anheben des Ringschiebers dargestellt ist.

Zu der in Figur 2 gezeigten Ausgestaltung der Erfindung ist auch eine äquivalente Ausgestaltung gemäß Figur 3 möglich. Hier sind die die Längskanäle bildenden Längsnuten 155 in die Mantelfläche der Innenbohrung 53 des Ringschiebers verlegt. Die beim Ausführungsbeispiel nach Figur 2 vorgesehene Ringnut 54 liegt dann als Ringnut 154 am pumpenarbeitsraumseitigen Ende der Längsnuten 155 und ist in ständiger Verbindung mit dem Radialkanal 57. Die übrigen Öffnungen sind in derselben Weise angeordnet wie beim Ausführungsbeispiel Figur 2. Als Steueröffnung dient in dieser Ausgestaltung die zweite Austrittsöffnung 52 in Zusammenwirkung mit den Längskanälen 155 analog zur oben beschriebenen Arbeitsweise zwischen Längskanäle 55 und Steueröffnung 58. Hier kommt für die Lastaufnahme bzw. für das Steuern der Entlastungsmenge eine Drehwinkelverstellung des Ringschiebers in Frage, die zugleich auch die Abschaltfunktion übernimmt.

Ein zweites Ausführungsbeispiel der Erfindung ist im Detail in Figur 7 wiedergegeben. Statt des in Figur 1 vorgesehenen mechanischen Reglers zur Verstellung des Ringschiebers 18 ist hier nun ein an sich bekanntes Drehmagnetstellwerk vorgesehen, von dem hier nur die Stellwelle 81 dargestellt, die gehäusefest geführt ist und an derem einen Ende das nicht gezeigte Magnetstellwerk sitzt und deren anderes Ende ein Betätigungsglied in Form eines exzentrisch auf der Stirnseite der Stellwelle 81 sitzenden Kugelkopfes 82 angeordnet ist. Dieser Kugelkopf greift in eine Ausnehmung 83 mit Kreisquerschnitt am Umfang des Ringschiebers 18 ein, wobei die Ausnehmung 83 der Kugelkopfform so angepaßt ist, daß eine spielfreie Betätigung möglich ist. Abweichend vom Ausführungsbeispiel nach Figur 1 ersetzt dieser Kugelkopf 82 auch das Gleitteil 65 gemäß Figur 2. Eine separate Verdreheinrichtung des Ringschiebers ist also nicht vorgesehen. In Figur 8 ist eine Draufsicht auf den Ringschieber 18 gezeigt, mit einer Startstellung St des Kugelkopfes 82 und einer Stopstellung Sp des Kugelkopfes. Man erkennt hier, wie auch in Figur 7, daß die Achse der Stellwelle 81 neben der Längsachse des Pumpenkolbens liegt.

Aus Figur 9 geht die Arbeitsweise dieser Ausgestaltung hervor. Der Arbeitsbereich des Drehmagnetstellwerks ist eingeteilt in zwei verschiedene Arbeitsbereiche. Der erste Arbeitsbereich I befindet sich auf dem Teilkreis des Bewegungskreises des Kugelkopfes 82, der dem Pumpenarbeitsraum hinzugewandt ist. Dieser Bereich liegt etwa symmetrisch zu einer Achse, die parallel zur Pumpenkolbenachse verläuft und die Achse der Stellwelle 81 schneidet. Entlang dieses Teilkreises 85 führt der Kugelkopf 82 im wesentlichen eine Bewegung in Umfangsrichtung des Ringschiebers aus. Die Hubbewegung des Ringschiebers dabei ist vernachlässigbar klein. In diesem ersten Arbeitsbereich erfolgt die Abstellbewegung des Ringschiebers. Dabei ist am rechten Ende des Arbeitsbereiches I mit LV der nicht abgeschaltete Leiselauf dargestellt, während im linken Endbereich der Leiselauf abgeschaltet ist und zugleich die Starteinspritzmenge eingeschaltet ist. Diese Position ist mit St bezeichnet. Unterhalb von LV und St sowie in Achsmitte sind Zuordnungen des Steuerquerschnitts 58 zu einem der Längskanäle 55 dargestellt und zwar jeweils zu Hubbeginn nach Durchlaufen des Vorspannhubes sv. Dabei bewegt sich der dargestellte Längskanal 55 jeweils im gleichen Sinne, wie das in Figur 5 dargestellt ist, also rechtsdrehend mit zugleich erfolgender Hubbewegung gemäß dem Pfeil c. Beil der Stellung LV ist in Ausgangsstellung nach Durchlaufen eines Hubes sv, bei dem die zweite Austrittsöffnung 52 mit der Ringnut 54 in Verbindung kommt, der Längskanal 55 bereits am linken Rand der Steueröffnung 58 in Überdeckung. Am Ende des Förderhubes ist der Längskanal 55 immer noch, und zwar auf der rechten Seite der Steueröffnung 58 in Überdeckung. Der Abschaltbewegung folgend ist im Mittelbereich der Längskanal 55 nach Durchlaufen des Vorspannhubes sv mit der rechten Hälfte der Steueröffnung 58 in Überdeckung. Diese Überdeckung bleibt über einen Teilhub erhalten, der umso kleiner wird, je weiter der Ringschieber in Abschaltrichtung zur Position St hin verdreht wird. In der Position St schließlich ist der Längskanal nach Durchlaufen des Vorhubes sv bereits nicht mehr in Überdeckung mit der Steueröffnung 58.

Diese Ausgestaltung hat den Vorteil, daß während des Vorhubes sv der Kraftstoff analog zu Figur 6, jetzt in Figur 10 dargestellt, mit der maximal möglichen Förderrate vorgespannt wird. Daran schließt sich für die Position LV gesehen über die Hublänge hl, der Leckstrecke, ein Förderhub an, bei dem die Förderrate wesentlich reduziert ist. Dies entspricht dem flacheren unteren Rechteck entlang der Abszisse in Figur 11. Wird nun ausgehend von der Position LV Last aufgenommen, so entstehen mit zunehmender Verdrehung nach links am Ende des Förderhubs zunehmend breite Förderabschnitte, bei der mit voller Förderleistung nach anfänglich reduzierter Förderrate gefördert wird. Z.B. gilt für eine Einstellposition 2, die im Prinzip der Einstellposition 2 von Figur 6 entspricht das nach Durchlaufen der Vorhubstrecke sv bis zum Hub hnʹ mit reduzierter Förderrate gefördert wird und vom Hub hnʹ bis hn wieder mit voller Förderleistung gefördert wird. Das bedeutet also, daß im vorliegenden Falle der Einspritzvorgang dem tatsächlichen Bedarf der Brennkraftmaschine angepaßt ist. Während des Spritzbeginns wird mit kleiner Förderrate gefördert, so daß sich während der Zündverzugszeit nicht zu große Kraftstoffmengen im Brennraum vorlagern und erst gegen Ende des Förderhubs wird dann die Förderrate vergrößert.

Der zweite Arbeitsbereich II des Magnetstellwerkes umfaßt den Normalbetrieb der Brennkraftmaschine, bei der ohne Leiselaufeinrichtung, d.h. ohne Lecken von Kraftstoff oder ohne reduzierte Kraftstoffeinspritzrate eingespritzt wird. Hierbei kommt ein Teilkreis 86 der Kreisbahn des Kugelkopfes 82 zur Wirkung, der sich seitlich an den ersten Arbeitsbereich I nach einem bestimmten Zwischenbereich anschließt. Dieser Teilkreis 86 weist eine wesentlich größere Richtungskomponente in Achsrichtung auf, so daß bei der Drehbewegung des Kugelkopfes 82 auch eine wesentliche Hubbewegung des Ringschiebers 18 bewirkt werden kann. Dabei hat am linken Ende des zweiten Arbeitsbereiches II der Ringschieber seine höchste Stellung entsprechend der maximalen Einspritzmenge der Vollasteinspritzmenge. Dieser Punkt ist mit VL bezeichnet. Aus der darüber gezeichneten Steuerquerschnittskombination ist ersichtlich, daß der Längskanal 55 beim Beginn des wirksamen Förderhubs, also nach Durchlaufen der Vorhubstrecke sv, links vom Steuerquerschnitt 58 liegt und auch nach Durchlaufen des Gesamtförderhubes nicht in Verbindung mit diesem Steuerquerschnitt gelangt. Mit zunehmender Verdrehung des Ringschiebers nach rechts ausgehend von VL zu niedrigen Lastbereichen wird die Steueröffnung 58 noch weiter von den Längskanälen entfernt, so daß ein Lecken im Bereich II völlig ausgeschaltet ist. Entlang der Teilkreisbahn 86 erreicht durch Drehung des Kugelkopfes 82 der Ringschieber Positionen entsprechend Niedriglast bis zum Abschalten. Hier regelt also der Regler in üblicher Weise ab.

Das hier nicht weiter gezeichnete Drehmagnetstellwerk wird von einer entsprechenden hier ebenfalls nicht weiter diskutierten oder beschriebenen Regeleinrichtung gesteuert, wobei für die Arbeit in den Arbeitsbereichen I und II der Kugelkopf 82 auch in Drehsprüngen verstellt werden kann. Mit Hilfe der elektronischen Steuereinrichtung kann der Ringschieber alle möglichen und notwendigen Positionen einnehmen. Dabei ist in den Hauptbetriebsbereichen, dem Leerlauf mit eingeschalteter Leiselaufeinrichtung bzw. mit verminderter Kraftstoffeinspritzrate ein kontinuierlicher Betrieb möglich und ebenso auch im Lastbereich, dem Arbeitsbereich II. Beim Übergang von einen zum anderen Bereich muß dagegen das Magnetstellwerk sprungartige Drehbewegungen durchführen.

Bei dieser zu den Figuren 7 bis 10 beschriebenen Ausgestaltung ist am Ringschieber also nur eine Bohrung zur Führung des Kugelkopfes 82 notwendig. Anstelle von zwei Nuten gemäß Ausführungsbeispiel nach Figur 1. Es entfällt auch eine Ankopplung des Stellhebels zum Verstellhebel. Dafür ist eine entsprechende elektronische Steuerung vorgesehen. Es sind weiter keine Änderungen des Pumpengehäuses gegenüber einer Normalausführung notwendig und es entstehen auch keine zusätzlichen Kräfte am Gaspedal. Gleichermaßen ist aber ein stetiger Übergang von Leiselaufbetrieb in den Teillastbereich möglich, ohne über die Vollastmenge fahren zu müssen.

Gegenüber dem Bekannten bedeutet die erfindungsgemäße Kraftstoffeinspritzpumpe eine Verbesserung in der Funktion bei weniger stark konstruktiv belasteten Pumpenkolben, der insbesondere wegen des Wegfalls eines zweiten Entlastungskanals gemäß des einen Stands der Technik wesentlich schlanker ausgeführt werden kann. Zudem sind auch keine zusätzlichen Totvolumina im Hochdruckkreis vorhanden, die die Spritzmengengenauigkeit insbesondere unter Einfluß der Dynamik beeinflußen würden.

## Patentansprüche

1. Kraftstoffeinspritzpumpe für Brennkraftmaschinen mit einem in einem Pumpenzylinder (3) hin- und hergehend und zugleich rotierend angetriebenen und dabei als Verteiler des geförderten Kraftstoffs zu mehreren Einspritzstellen dienenden Pumpenkolben (4), der im Pumpenzylinder (3) einen Pumpenarbeitsraum (6) begrenzt, mit Änderung der vom Pumpenkolben geförderten Kraftstoffeinspritzmenge durch Steuern der Öffnung einer ersten Austrittsöffnung (16) am Pumpenkolbenumfang eines im Pumpenkolben (4) angeordneten, vom Pumpenarbeitsraum (6) zu einem Entlastungsraum (7) führenden Entlastungskanals (14) mittels eines auf dem Pumpenkolben (4) durch einen Kraftstoffeinspritzmengenregler (25) innerhalb des Entlastungsraumes axial verschiebbaren Ringschiebers (18), der eine erste Steuerkante (19) aufweist, die in einer radialen Ebene zur Pumpenkolbenachse liegt, über welche Steuerkante (19) die erste Austrittsöffnung (16) nach einem variablen Druckhub des Pumpenkolbens steuerbar ist und mit einem vom Entlastungskanal (14) zu einer zweiten Austrittsöffnung (52) am Pumpenkolbenumfang führenden Radialkanal (50) im Bereich der Überdeckbarkeit durch den Ringschieber (18), der zur Steuerung der zweiten Austrittsöffnung, einen an seiner inneren Mantelfläche austretenden Kanal (57) aufweist, der mit dem Entlastungsraum (7) verbunden ist, dadurch gekennzeichnet, daß an der inneren Mantelfläche des Ringschiebers (18) eine Ringnut (54, 154) und zwischen Pumpenkolbenumfang und innerer Mantelfläche des Ringschiebers begrenzte Längskanäle (55, 155) vorgesehen sind, die mit der Ringnut (54, 154) in Verbindung stehen und ab einem der lastabhängigen Axialstellung des Ringschiebers (18) entsprechenden Anfangshub (sx) des Pumpenkolbens (4) mit der zweiten Austrittsöffnung (52) verbindbar sind und während einem durch die Dauer der Überdeckung eines der Längskanäle (55) mit einer den Radialkanal (50) mit dem Kanal (57) dabei verbindenden Steueröffnung (58; 52) begrenzten Drehwinkel eine eine begrenzende Drossel enthaltende Verbindung zwischen Pumpenkolbenarbeitsraum (6) und Entlastungsraum (7) herstellen.

2. Kraftstoffeinspritzpumpe nach Anspruch 1, dadurch gekennzeichnet, daß der Ringschieber (18) durch eine Verdreheinrichtung (65, 68; 82, 81) verdrehbar ist und dabei die Dauer die Verbindung der Steueröffnung mit der jeweiligen Längsnut (55) einstellbar ist.

3. Kraftstoffeinspritzpumpe nach Anspruch 2, dadurch gekennzeichnet, daß die Steueröffnung, die an der inneren Mantelfläche des Ringschiebers (18) mündende Austrittsöffnung (58) des Kanals (57) ist, daß die Längskanäle Längsnuten (55) in der Mantelfläche des Pumpenkolbens sind und die zweite Austrittsöffnung (52) nach dem Anfangshub (sx) mit der Ringnut (54) in Verbindung kommt.

4. Kraftstoffeinspritzpumpe nach Anspruch 2, dadurch gekennzeichnet, daß die Steueröffnung die zweite Austrittsöffnung (52) am Pumpenkolben ist und die Längskanäle als Längsnuten (155) an der inneren Mantelfläche des Ringschiebers (18) angeordnet sind und am pumpenarbeitsraumseitigen Ende in die Ringnut (154) münden, die ihrerseits ständig mit dem Kanal (57) verbunden ist.

5. Kraftstoffeinspritzpumpe dadurch gekennzeichnet, daß der axiale Abstand (h2) zwischen pumpenkolbenantriebsseitig liegender Begrenzungskante (61) der Ringnut (54) und der ersten Steuerkante (19) um eine Leckstrecke (h1) größer ist als der axiale Abstand (h1) zwischen zweiter Austrittsöffnung (52) und erster Austrittsöffnung (16).

6. Kraftstoffeinspritzpumpe nach Anspruch 4, dadurch gekennzeichnet, daß der axiale Abstand zwischen pumpenkolbenantriebsseitiger Begrenzungskante der Längskanäle (155) und der ersten Steuerkante (19) um eine Leckstrecke (hl) größer ist als der axiale Abstand zwischen zweiter Austrittsöffnung (52) und erster Austrittsöffnung (16).

7. Kraftstoffeinspritzpumpe nach Anspruch 4, dadurch gekennzeichnet, daß bei Erreichen des Entlastungshubs (sx, sv) die Steuerkante der zweiten Austrittsöffnung (52) drehwinkelabhängig mit dem jeweiligen Längskanal (155) in Verbindung kommt und nach einem Leckhub (hl) die erste Austrittsöffnung (16) die erste Steuerkante (19) erreicht.

8. Kraftstoffeinspritzpumpe nach einem der Ansprüche 2 bis 7, dadurch gekennzeichnet, daß der Kraftstoffeinspritzmengenregler (25) einen Drehzahlgeber (43) aufweist, der entgegen der Kraft einer Regelfederanorndung (42, 29, 28) die Axialstellung des Ringschiebers (18) über einen Reglerhebel (39) einstellt und einen Verstellhebel (35) aufweist, über den die Belastung des Reglerhebels (39) durch die Regelfederanordnung willkürlich änderbar ist und daß der Verstellhebel (35) mit der Verdreheinrichtung (65) des Ringschiebers gekoppelt ist.

9. Kraftstoffeinspritzpumpe nach Anspruch 8, dadurch gekennzeichnet, daß zwischen dem Ringschieber (18) und dem Reglerhebel (39) eine eine Drehbewegung ohne Hubänderung der ersten Steuerkante zulassende erste Kopplungseinrichtung vorgesehen ist, bestehend aus in einer zur Pumpenkolbenachse radialen Ebene liegende Führungsfläche (41) und einem auf diesen Führungsflächen geführten Gleitteil (40) und daß zwischen Ringschieber (18) und einem Schwenkorgan (65, 66) der Verdreheinrichtung eine eine Hubbewegung ohne Verdrehung des Ringschiebers zulassende zweite Kopplungseinrichtung vorgesehen ist, bestehend aus in Richtung zur Pumpenkolbenachse liegenden, in Umfangsrichtung des Pumpenkolbens weisenden Führungsflächen (63) und einen auf diesen Führungsflächen geführten Gleitteil (65).

10. Kraftstoffeinspritzpumpe nach Anspruch 8 oder 9, dadurch gekennzeichnet, daß der Verstellhebel (35) bei einer Stellung entsprechend beginnendem Teillastbereich bei Lastaufnahme den Ringschieber in eine Drehstellung gebracht hat, bei der die Verbindung vom Pumpenarbeitsraum über die Steueröffnung zum Entlastungsraum (7) ständig über den gesamten Pumpenkolbenförderhub geschlossen ist.

11. Kraftstoffeinspritzpumpe nach einem der Ansprüche 2 bis 7, dadurch gekennzeichnet, daß die Verdrehung des Ringschiebers (18) zugleich mit seiner Verstellung durch den Kraftstoffeinspritzmengenregler betätigt wird.

12. Kraftstoffeinspritzpumpe nach Anspruch 11, dadurch gekennzeichnet, daß der Kraftstoffeinspritzmengenregler ein Drehmagnetstellwerk ist mit einer Welle (81) an deren Ende exzentrisch ein kugeliges Betätigungsglied (82) sitzt, daß in eine Ausnehmung (83) am Ringschieber passend eingreift.

13. Kraftstoffeinspritzpumpe nach Anspruch 12, dadurch gekennzeichnet, daß durch die Drehmagneteinrichtung, durch eine Regeleinrichtung gesteuert, der Ringschieber für eine Änderung der Dauer der Überdeckung des jeweiligen Längskanals (55) mit der Steueröffnung in einem ersten Arbeitsbereich (I) verstellt wird, in dem das Betätigungsglied (82) auf einem sich in Umfangsrichtung des Ringschiebers (18) im wesentlichen in einer zur Pumpenkolbenachse radialen Ebene erstreckenden Teilkreis bewegt wird und für die Änderung der Einstellung der Kraftstoffeinspritzmenge im Teillastbereich bis zum Vollastbereich in einem zweiten Arbeitsbereich (II) verstellt wird, in dem das Betätigungsglied (82) auf einem sich an den Teilkreis des ersten Arbeitsbereiches anschließenden und sich im wesentlichen in Achsrichtung des Pumpenkolbens erstreckenden Teilkreis bewegt wird, wobei innerhalb des zweiten Arbeitsbereiches (II) die Längskanäle (55) ständig von der Steueröffnung (58) getrennt bleiben.

14. Krafstoffeinspritzpumpe nach Anspruch 13, dadurch gekennzeichnet, daß die Steueröffnung dem Längskanal (55) so zugeordnet ist, daß die Abschaltbewegung des Ringschiebers (18) im ersten Arbeitsbereich (I) entgegen der Drehrichtung des Pumpenkolbens erfolgt und die Abregelbewegung des Ringschiebers zur Verminderung der pro Pumpenkolbenhub eingespritzten Kraftstoffmenge mit seiner Umfangskomponente innerhalb des zweiten Arbeitsbereiches (II) in Drehrichtung des Pumpenkolbens erfolgt.

15. Krafstoffeinspritzpumpe nach Anspruch 14, dadurch gekennzeichnet, daß die Änderung der Einspritzmenge im ersten Arbeitsbereich (I), sich durch eine Änderung der Verteilung zwischen Vollförderanteil und Leiselaufförderanteil ergibt, wobei sich der Vollförderanteil vom Einspritzende her aufbaut und im zweiten Arbeitsbereich (II) durch Änderung des Förderendes (FE) erfolgt.

## Claims

1. Fuel injection pump for internal combustion engines with a pump plunger (4) which is driven in reciprocating and, at the same time, rotary fashion in a pump cylinder (3), and in the process serves as a distributor of the delivered fuel to a plurality of injection points and delimits a pump working space (6) in the pump cylinder (3), with alteration of the fuel injection quantity delivered by the pump plunger by control of the opening of a first outlet opening (16) on the pump plunger circumference of a relief channel (14) arranged in the pump plunger (4) and leading from the pump working space (6) to a relief space (7), by means of an annular slide (18) which can be displaced axially within the relief space on the pump plunger (4) by a fuel-injection quantity governor (25) and has a first control edge (19) which lies in a radial plane relative to the pump plunger axis, via which control edge the first outlet opening (16) is controllable after a variable delivery stroke of the pump plunger, and with a radial channel (50) leading from the relief channel (14) to a second outlet opening (52) on the pump plunger circumference and situated in the region of possible overlapping by the annular slide (18) which, for the purpose of controlling the second outlet opening, has a channel (57) which emerges at its inner lateral surface and is connected to the relief space (7), characterised in that an annular groove (54, 154) is provided on the inner lateral surface of the annular slide (18) and longitudinal channels (55, 155) delimited between pump plunger circumference and inner lateral surface of the annular slide are provided, which channels are connected to the annular groove (54, 154) and, from an initial stroke (sx) of the pump plunger (4) corresponding to the load-dependent axial position of the annular slide (18), can be connected to the second outlet opening (52) and, during an angle of rotation delimited by the duration of the overlap of one of the longitudinal channels (55) with a control opening (58; 52) connecting the radial channel (50) to the channel (57) during this procedure, establish a connection containing a limiting restrictor between pump-plunger working space (6) and relief space (7).

2. Fuel injection pump according to Claim 1, characterised in that the annular slide (18) can be rotated by a rotation device (65, 68; 82, 81) and the duration the [sic] connection of the control opening to the respective longitudinal groove (55) can be set in the process.

3. Fuel injection pump according to Claim 2, characterised in that the control opening is the outlet opening (58), opening at the inner lateral surface of the annular slide (18), of the channel (57), in that the longitudinal channels are longitudinal grooves (55) in the lateral surface of the pump plunger and the second outlet opening (52) comes into connection with the annular groove (54) after the initial stroke (sx).

4. Fuel injection pump according to Claim 2, characterised in that the control opening is the second outlet opening (52) on the pump plunger and the longitudinal channels are arranged as longitudinal grooves (155) on the inner lateral surface of the annular slide (18) and open at the pump working-space end into the annular groove (154), which for its part is continuously connected to the channel (57).

5. Fuel injection pump according to Claim 3, characterised in that the axial spacing (h2) between that boundary edge (61) of the annular groove (54) which is situated on the pump-plunger drive side and the first control edge (19) is larger by a leakage distance (hl) than the axial spacing (hl) between second outlet opening (52) and first outlet opening (16).

6. Fuel injection pump according to Claim 4, characterised in that the axial spacing beteen that boundary edge of the longitudinal channels (155) which is on the pump-plunger drive side and the first control edge (19) is larger by a leakage distance (hl) than the axial spacing between second outlet opening (52) and first outlet opening (16).

7. Fuel injection pump according to Claim 4, characterised in that, upon reaching the relief stroke (sx, sv), the control edge of the second outlet opening (52) comes into connection with the respective longitudinal channel (155) as a function of the angle of rotation and, after a leakage stroke (hl), the first outlet opening (16) reaches the first control edge (19).

8. Fuel injection pump according to one of Claims 2 to 7, characterised in that the fuel-injection quantity governor (25) has an engine speed sensor (43) which adjusts the axial position of the annular slide (18) via a governor lever (39) counter to the force of a governing-spring arrangement (42, 29, 28) and has an adjusting lever (35) via which the loading of the governor lever (39) by the governing-spring arrangement can be altered arbitrarily and in that the adjusting lever (35) is coupled to the rotation device (65) of the annular slide.

9. Fuel injection pump according to Claim 8, characterised in that a first coupling device, which permits a rotary movement without stroke change of the first control edge, is provided between the annular slide (18) and the governor lever (39), said coupling arrangement comprising guiding surface [sic] (41), lying in a plane radial to the pump plunger axis, and a sliding part (40) guided on these guiding surfaces, and in that a second coupling device, which permits a stroke movement without rotation of the annular slide, is provided between annular slide (18) and a swivelling member (65, 66) of the rotation device, said coupling device comprising guiding surfaces (63), lying in a direction towards the pump plunger axis and facing in the circumferential direction of the pump plunger, and a sliding part (65) guided on these guiding surfaces.

10. Fuel injection pump according to Claim 8 or 9, characterised in that in a position corresponding to the beginning of the part-load range, the adjusting lever (35) has, upon load take-up, brought the annular slide into a rotational position in which the connection from the pump working space via the control opening to the relief space (7) is closed continuously over the entire pump-plunger delivery stroke.

11. Fuel injection pump according to one of Claims 2 to 7, characterised in that the rotation of the annular slide (18) is actuated simultaneously with its adjustment by the fuel-injection quantity governor.

12. Fuel injection pump according to Claim 11, characterised in that the fuel-injection quantity governor is a solenoid positioner with a shaft (81), on the end of which a spherical actuating member (82) which fits in a matching manner into a recess (83) on the annular slide is eccentrically seated.

13. Fuel injection pump according to Claim 12, characterised in that, for a change in the duration of the overlap of the respective longitudinal channel (55) by the control opening, the annular slide is adjusted by the solenoid device, controlled by a control device, in a first working range (I), in which the actuating member (82) is moved on a pitch circle extending in the circumferential direction of the annular slide (18), essentially in a plane radial to the pump plunger axis, and, for the alteration of the setting of the fuel injection quantity in the part-load range to the full-load range is adjusted in a second working range (II), in which the actuating member is moved on a pitch circle adjoining the pitch circle of the first working range and extending essentially in the axial direction of the pump plunger, the longitudinal channels (55) remaining continuously separated from the control opening (58) within the second working range (II).

14. Fuel injection pump according to Claim 13, characterised in that the control opening is associated with the longitudinal channel (55) in such a way that the shut-off movement of the annular slide (18) in the first working range (I) takes place counter to the direction of rotation of the pump plunger and the regulating movement of the annular slide for the purpose of reducing the fuel quantity injected per pump plunger stroke takes place with its circumferential component within the second working range (II) in the direction of rotation of the pump plunger.

15. Fuel injection pump according to Claim 14, characterised in that the change in the injection quantity in the first working range (I) is obtained by a change in the distribution between the full delivery portion and the quiet-running delivery portion, the full delivery portion being built up from the end of injection and being effected in the second working range (II) by changing the end of delivery (FE).

## Revendications

1. Pompe d'injection de carburant pour moteurs à combustion interne, avec un piston de pompe (4) animé dans un cylindre de pompe (3) d'un mouvement d'aller et retour et simultanément d'un mouvement de rotation, jouant alors le rôle de répartiteur du carburant refoulé vers plusieurs emplacements d'injection, et qui délimite dans le cylindre de pompe (3) une chambre de travail de la pompe (6), avec modification de la quantité de carburant injectée refoulée par le piston de pompe par commande de l'ouverture d'un premier orifice de sortie (16) sur la périphérie du piston de pompe, d'un canal de décharge (14) disposé dans le piston de pompe (4) et allant de la chambre de travail (6) de la pompe vers une chambre de décharge (7), au moyen d'un tiroir annulaire (10) susceptible de coulisser axialement sur la piston de pompe (4) à l'intérieur de la chambre de décharge sous l'action d'un régulateur (25) de la quantité de carburant injectée, et qui comporte une première arête de commande (19), laquelle se situe dans un plan radial par rapport à l'axe du piston de pompe, et par l'intermédiaire de laquelle la premier orifice de sortie (16) est susceptible d'être commandé après une course variable de refoulement du piston de pompe, et avec un canal radial (50) allant du canal de décharge (14) à un second orifice de sortie (52) sur la périphérie du piston de pompe dans la zone pouvant être recouverte par le tiroir annulaire (18), lequel pour commander le second orifice de sortie comporte un canal (57) sortant sur sa surface enveloppe interne et qui est relié à la chambre de décharge (7), pompe d'injection de carburant caractérisée en ce qu'il est prévu sur la surface enveloppe interne du tiroir annulaire (18) une gorge annulaire (54, 154) et entre la périphérie du piston de pompe et la surface enveloppe interne du tiroir annulaire, des canaux longitudinaux limités (55, 155) qui sont en communication avec la gorge annulaire (54, 154) et qui, à partir d'une course initiale (sx) du piston de pompe (4) correspondant à la position axiale, dépendant de la charge, du tiroir annulaire (18), sont susceptibles d'être reliés au second orifice de sortie (52), et qui, pendant un angle de rotation limité par la durée de coïncidence d'un des canaux longitudinaux (55) avec un orifice de commande (58; 52) reliant alors le canal radial (50) au canal (57), ré-alisent entre la chambre de travail du piston de pompe (6) et la chambre de décharge (7), une liaison contenant un étranglement de limitation.

2. Pompe d'injection de carburant selon la revendication 1, caractérisée en ce que le tiroir annulaire (18) est susceptible d'être mis en rotation par un dispositif de mise en rotation (65, 68; 82, 81) et, dans ce cas, la durée de la liaison de l'orifice de commande avec la gorge longitudinale considérée (55) est réglable.

3. Pompe d'injection de carburant selon la revendication 2, caractérisée en ce que l'orifice de commande est l'orifice de sortie (58) du canal (57) débouchant sur la surface enveloppe interne du tiroir annulaire (18), et en ce que les canaux longitudinaux ou gorges longitudinales (55) sont dans la surface enveloppe du piston de la pompe et que le second orifice de sortie (52) vient en communication avec la gorge annulaire (54) après la course initiale (sx).

4. Pompe d'injection de carburant selon la revendication 2, caractérisée en ce que l'orifice de commande est le second orifice de sortie (52) sur le piston de la pompe et que les Canaux longitudinaux sont disposés sous la forme de gorges longitudinales (155) sur la surface enveloppe interne du tiroir annulaire (18) et débouchent à leur extrémité côté chambre de travail de la pompe dans la gorge annulaire (154) qui, de son côté, est constamment reliée au canal (57).

5. Pompe d'injection de carburant selon la revendication 3, caractérisée en ce que la distance axiale (h2) entre l'arête de limitation (61), se situant, côté entraînement du piston de la pompe, de la gorge annulaire (54) et la première arête de commande (19) est Supérieure d'un intervalle de fuite (hl) à la distance axiale (hl) entre le deuxième orifice de sortie (52) et le premier orifice de sortie (16).

6. Pompe d'injection de carburant selon la revendication 4, caractérisée en ce que la distance axiale entre l'arête de limitation des canaux longitudinaux (155) côté entraînement du piston de la pompe et la première arête de commande (19) est supérieure d'un intervalle de fuite (hl) à la distance axiale entre le second orifice de sortie (52) et le premier orifice de sortie (16).

7. Pompe d'injection de carburant selon la revendication 4, caractérisée en ce que, lorsque la course de décharge est atteinte (sx, sv), l'arête de commande du second orifice de sortie (52) vient en communication en fonction de l'angle de rotation, avec le canal longitudinal (155) considéré, et après une course de fuite (hl), le premier orifice de sortie (16) atteint la première arête de commande (19).

8. Pompe d'injection de carburant selon une des revendications 2 à 7, caractérisée en ce que le régulateur (25) de la quantité de carburant injectée, comporte un indicateur de vitesse de rotation (43), qui règle contre l'action d'un agencement A ressort de réglage (42, 29, 28) la position axiale du tiroir an-nulaire (18) par l'intermédiaire d'un levier de réglage (39) et qui comporte un levier de déplacement (35) par l'intermédiaire duquel la sollicitation du levier de réglage(39) par le dispositif à ressort de réglage, peut être modifiée à volonté, et en ce que le levier de déplacement (35) est couplé avec le dispositif de mise en rotation (65) du tiroir annulaire.

9. Pompe d'injection de carburant selon la revendication 8, caractérisée en ce que, entre le tiroir annulaire (18) et le levier de réglage (39), il est prévu un premier dispositif de couplage permettant un mouvement de rotation sans modification de la course de la première arête de commande, ce dispositif étant constitué par une surface de guidage (41) se situant dans un plan radial par rapport à l'axe du piston de pompe, et par une pièce de glissement (40) guidée sur cette surface de guidage, tandis qu'entre le tiroir annulaire (18) et un organe de pivotement (65, 66) du dispositif de mise en rotation, il est prévu un second dispositif de couplage permettant une course de déplacement sans rotation du tiroir annulaire, ce second dispositif étant constitué par des surfaces de guidage (63) s'étendant en direction de l'axe du piston de la pompe et décalées en direction périphérique de ce piston, ainsi que par une pièce de glissement (65) guidée sur ces surfaces de guidage.

10. Pompe d'injection de carburant selon la revendication 8 ou la revendication 9, caractérisée en ce que le levier de déplacement (35) pour une position correspondant au début de la zone de charge partielle, lors de la prise en compte de la charge, a amené le tiroir annulaire dans une position de rotation dans laquelle la communication entre la chambre de travail de la pompe et la chambre de décharge (7) par l'intermédiaire de l'orifice de commande, est constamment fermée sur toute la course de refoulement du piston de la pompe.

11. Pompe d'injection de carburant selon une des revendications 2 à 7, caractérisée en ce que la rotation du tiroir annulaire (18) est actionnée simultanément avec son déplacement par le régulateur de la quantité de carburant injectée.

12. Pompe d'injection de carburant selon la revendication 11, caractérisée en ce que le régulateur de la quantité de carburant injectée est un mécanisme de réglage à aimant tournant avec un arbre (81) à l'extrémité duquel est placé excentriquement, un organe sphérique d'actionnement (82) qui vient en prise de façon ajustée dans un évidement (83) sur le tiroir annulaire.

13. Pompe d'injection de carburant selon la revendication 12, caractérisée en ce que sous l'action du dispositif à aimant tournant, commandé par un dispositif de réglage, le tiroir annulaire, pour une modification de la durée du recouvrement du canal longitudinal considéré (55) par l'orifice de commande, est déplacé dans une première zone de fonctionnement (I) dans laquelle l'organe d'actionnement (82) est déplacé sur une partie de cercle s'étendant essentiellement dans un plan radial par rapport à l'axe du piston de la pompe, et pour la modification du réglage de la quantité de carburant injectée dans la zone de charge partielle jusqu'à la zone de pleine charge, le tiroir annulaire est déplacé dans une seconde zone de fonctionnement (II) dans laquelle l'organe d'actionnement (82) est déplacé sur une partie de cercle se raccordant à la partie de cercle de la première zone de fonctionnement et s'étendant essentiellement dans la direction de l'axe du piston de la pompe, tandis qu'à l'intérieur de la seconde zone de fonctionnement (II), les canaux longitudinaux (55) restent constamment séparés de l'orifice de commande (58).

14. Pompe d'injection de carburant selon la revendication 13, caractérisée en ce que l'orifice de commande est associé de façon telle au canal longitudinal (55) que le mouvement d'arrêt du tiroir annulaire (10) dans la première zone de fonctionnement (I) s'effectue en sens inverse du sens de rotation du piston de la pompe, et le mouvement de réglage vers le bas du tiroir annulaire, pour diminuer la quantité de carburant injectée pour chaque course du piston de la pompe, s'effectue avec sa composante périphérique à l'intérieur de la deuxième zone de fonctionnement (II) dans le sens de rotation du piston de la pompe.

15. Pompe d'injection de carburant selon la revendication 14, caractérisée en ce que la modification de la quantité injectée dans la première zone de fonctionnement (I) résulte d'une modification de la répartition entre la fraction de refoulement total et la fraction de refoulement en marche silencieuse, auquel cas, la fraction de refoulement total s'établit à partir de la fin de l'injection et se poursuit dans la seconde zone de fonctionnement (II) par modification de la fin du refoulement (FE).
